# EUROPÄISCHE PATENTSCHRIFT

(11) **EP 0 308 590 B1**
(45) Veröffentlichungstag und Bekanntmachung des Hinweises auf die Patenterteilung: **13.01.1993**
(21) Anmeldenummer: 88110006.9
(22) Anmeldetag: 23.06.1988
(51) Int. Cl.: B66B 1/20

(54) **Gruppensteuerung für Aufzüge mit Sofortzuteilung von Zielrufen**
Group control for lifts affording instantaneous attribution of destination calls
Commande d'un groupe d'ascenceurs avec attribution immédiate des appels

(30) Priorität: 24.09.1987 CH 3698/87
(43) Veröffentlichungstag der Anmeldung: 29.03.1989
(73) Patentinhaber: INVENTIO AG, CH-6052 Hergiswil NW (CH)
(72) Erfinder: Schröder, Joris, Dr., CH-6006 Luzern (CH)

(56) Entgegenhaltungen:
- EP-A- 0 032 213
- EP-A- 0 246 395

## Beschreibung

Die Erfindung betrifft eine Gruppensteuerung für Aufzüge mit Sofortzuteilung von Zielrufen, mit auf den Stockwerken angeordneten Rufregistriereinrichtungen, mittels welchen Rufe für gewünschte Zielstockwerke eingegeben werden können, mit den Aufzügen der Gruppe zugeordneten Stockwerk- und Kabinenrufspeichern, die mit den Rufregistriereinrichtungen verbunden sind, wobei bei der Eingabe von Rufen auf einem Stockwerk ein das Eingabestockwerk kennzeichnender Ruf im Stockwerkrufspeicher gespeichert wird und die die Zielstockwerke kennzeichnenden Rufe im Kabinenrufspeicher gespeichert werden, und mit in den Kabinen der Aufzugsgruppe vorgesehenen Lastmesseinrichtungen, mit jedem Aufzug der Gruppe zugeordneten, jeweils das Stockwerk eines möglichen Anhaltens anzeigenden Selektoren, mit jedem Aufzug der Gruppe zugeordneten, für jedes Stockwerk mindestens eine Stellung aufweisenden ersten und zweiten Abtastern und mit einer Einrichtung, mittels welcher die eingegebenen Rufe den Kabinen der Aufzugsgruppe zugeteilt werden, gemäss Oberbegriff des Patentanspruches 1.

Bei einer derartigen mit der EP-A- 0 246 395 bekannt gewordenen Gruppensteuerung können die Zuordnungen der Kabinen zu den eingegebenen Rufen zeitlich optimiert werden. Der Kabinenrufspeicher eines Aufzuges dieser Grupensteuerung besteht aus einem ersten, bereits zugeteilte Kabinenrufe enthaltenden Speicher und den Stockwerken zugeordneten weiteren Speichern, in welchen die auf den betreffenden Stockwerken für gewünschte Zielstockwerke eingegebenen, noch nicht einer Kabine zugeteilten Rufe gespeichert sind. Eine Einrichtung, mittels welcher die eingegebenen Rufe den Kabinen der Aufzugsgruppe zugeteilt werden, weist einen Rechner in Form eines Mikroprozessors und eine Vergleichseinrichtung auf. Der Rechner errechnet während eines Abtastzyklusses eines ersten Abtasters einer Abtasteinrichtung bei jedem Stockwerk aus mindestens der Distanz zwischen dem Stockwerk und der von einem Selektor angezeigten Kabinenposition, den innerhalb dieser Distanz zu erwartenden Zwischenhalten und der Last in der Kabine, eine den Zeitverlusten von wartenden Fahrgästen auf den Stockwerken und in der Kabine proportionale Summe. Treffen die ersten Abtaster auf einen noch nicht zugeteilten Stockwerkruf, so müssen die auf diesem Stockwerk für gewünschte Zielstockwerke eingegebenen, in den weiteren Speichern des Kabinenrufspeichers gespeicherten Rufe mit in Rechnung gestellt werden. Es wird daher eine zusätzliche, den Zeitverlusten der Fahrgäste in der Kabine proportionale Summe ermittelt und eine Gesamtsumme gebildet. Diese, auch Bedienungskosten genannte Gesamtsumme, wird in einem Kostenspeicher gespeichert. Während eines Abtastzyklusses eines zweiten Abtasters der Abtasteinrichtung werden die Bedienungskosten aller Aufzüge mittels der Vergleichseinrichtung miteinander verglichen, wobei jeweils in einem Zuteilungsspeicher des Aufzuges mit den geringsten Bedienungskosten eine Zuteilungsanweisung gespeichert wird, die dasjenige Stockwerk bezeichnet, dem die betreffende Kabine zeitlich optimal zugeordnet ist.

Bei dieser Steuerung werden unmittelbar nach der Eingabe eines Rufes für ein gewünschtes Zielstockwerk die Bedienungkosten errechnet, wobei mittels des anschliessenden Vergleiches die sofortige Zuteilung des Rufes an die Kabine mit den günstigsten Bedienungskosten erfolgt. Da jedoch bei Änderungen der Verkehrssituation und entsprechenden Neuberechnungen der Bedienungskosten andere Vergleichsergebnisse entstehen können, kann ein erstmalig einer bestimmten Kabine zugeteilter Ruf einer anderen Kabine zugeteilt werden, wenn er noch nicht der Antriebssteuerung des betreffenden Aufzuges übergeben wurde. Hierbei können für die auf einem Stockwerk auf eine Kabine wartenden Fahrgäste Schwierigkeiten entstehen, da es nicht möglich ist, die letztendlich zugeteilte Kabine rechtzeitig genug zu signalisieren.

Es ist daher Aufgabe der Erfindung, eine Gruppensteuerung gemäss Oberbegriff zu schaffen, bei welcher das Rufzuteilungsverfahren eine rechtzeitige Anzeige der zugeteilten Kabine ermöglicht.

Diese Aufgabe wird durch die im Patentanspruch 1 gekennzeichnete Erfindung gelöst. Hierbei ist je Aufzug ein Selbsthalte-Schaltkreis vorgesehen, der bewirkt, dass ein erstmalig zugeteilter Ruf einer Kabine zugeteilt bleibt, bis er von der betreffenden Antriebssteuerung übernommen wird.

Die mit der Erfindung erzielten Vorteile liegen darin, dass sofort nach der erstmaligen Zuteilung eines Rufes die betreffende Kabine signalisiert werden kann, so dass für die auf einem Stockwerk wartenden Fahrgäste genügend Zeit verbleibt, die Anzeige zu erkennen und sich rechtzeitig zum signalisierten Aufzug zu begeben.

Im folgenden wird die Erfindung anhand eines auf der Zeichnung dargestellten Ausführungsbeispieles näher erläutert. Es zeigen:
- Fig. 1: eine schematische Darstellung der erfindungsgemässen Gruppensteuerung für zwei Aufzüge einer Aufzugsgruppe,
- Fig. 2: eine schematische Darstellung eines Teiles eines einem Aufzug zugeordneten Mikrocomputersystems der Gruppensteuerung gemäss Fig. 1, und
- Fig. 3: eine schematische Darstellung eines einem Aufzug zugeordneten Selbsthalte-Schaltkreises der Gruppensteuerung gemäss Fig. 1.

In der Fig.1 sind mit A und B zwei Aufzüge einer Aufzugsgruppe bezeichnet, wobei bei jedem Aufzug eine in einem Aufzugsschacht 1 geführte Kabine 2 von einer Fördermaschine 3 über ein Förderseil 4 angetrieben wird und dreizehn Stockwerke E0 bis E12 bedient werden. Die Fördermaschine 2 wird von einer aus der EP-B- 0 026 406 bekannten Antriebssteuerung gesteuert, wobei die Sollwerterzeugung, die Regelfunktionen und die Stoppeinleitung mittels eines Mikrocomputersystems 5 realisiert werden, das mit Mess- und Stellgliedern 6 der Antriebssteuerung in Verbindung steht. Das Mikrocomputersystem 5 berechnet ausserdem aus aufzugsspezifischen Parametern eine der durchschnittlichen Wartezeit aller Fahrgäste entsprechende Summe, auch Bedienungskosten genannt, die dem Rufzuteilungsverfahren zugrunde gelegt wird. Die Kabine 2 weist eine Lastmesseinrichtung 7 auf, die ebenfalls mit dem Mikrocomputersystem 5 verbunden ist. Auf den Stockwerken sind Rufregistriereinrichtungen 8 in Form von 10er-Tastaturen vorgesehen, mittels welchen Rufe für Fahrten zu gewünschten Zielstockwerken eingegeben werden können. Die Rufregistriereinrichtungen 8 sind über einen Adressenbus AB und einen Dateneingabeleiter CRUIN mit dem Mikrocomputersystem 5 und einer mit der EP-B- 0 062 141 bekanntgewordenen Eingabeeinrichtung 9 verbunden. Die Rufregistriereinrichtungen 8 können mehr als einem Aufzug der Gruppe zugeordnet sein, wobei beispielsgemäss diejenigen des Aufzuges A über Koppelglieder in Form von Multiplexern 10 mit dem Mikrocomputersystem 5 und der Eingabeeinrichtung 9 des Aufzuges B in Verbindung stehen. Die Mikrocomputersysteme 5 der einzelnen Aufzüge der Gruppe sind über eine aus der EP-B- 0 050 304 bekannte Vergleichseinrichtung 11 und ein aus der EP-B- 0 050 305 bekanntes Partyline-Übertragungssystem 12 miteinander verbunden und bilden zusammen mit den Rufregistrier- und Eingabeeinrichtungen 8, 9 in dieser Weise eine Gruppensteuerung, die strukturell mit einer in der EP-A- 0 246 395 beschriebenen Gruppensteuerung übereinstimmt.

Mit 13 ist ein Selbsthalte-Schaltkreis bezeichnet, der mit Komponenten des Mikrocomputersystems 5 verbunden ist und nachstehend anhand der Fig.3 näher erläutert wird.

Das in der Fig.2 teilweise schematisch dargestellte Mikrocomputersystem 5 weist gemäss vorstehend genannter EP-A- 0 246 395 einen Stockwerkrufspeicher RAM1, einen Kabinenrufspeicher RAM2, einen Kostenspeicher RAM4, einen Zuteilungsspeicher RAM5, einen ersten und zweiten Abtaster R1 und R2 und einen Selektor R3 auf. Der Kabinenrufspeicher RAM2 besteht aus einem ersten Speicher RAM2', welcher der Anzahl der Stockwerke entsprechende Speicherplätze aufweist, in dem bereits zugeteilte Rufe gespeichert sind. Der Kabinenrufspeicher RAM2 weist ausserdem weitere, den Stockwerken E0, E1....E12 zugeordnete Speicher RAM2.0, RAM2.1.....RAM2.12 auf, die ebenfalls der Anzahl der Stockwerke entsprechende Speicherplätze besitzen, in welche die an den betreffenden Stockwerken eingegebenen Rufe übertragen werden, die noch keiner bestimmten Kabine zugeteilt sind. So werden gemäss Beispiel Fig.2 auf dem Stockwerk E5 eingegebene Rufe für die Stockwerke E7 und E9 in den weiteren Speicher RAM2.5 übertragen, wobei gleichzeitig im Stockwerkrufspeicher RAM1 ein Ruf für Stockwerk E5 gespeichert wird. Entsprechend der üblichen logischen Symbolik sind die gespeicherten Rufe in der Fig.2 mit "1" gekennzeichnet.

Gemäss Fig.3 besteht der Selbsthalte-Schaltkreis 13 aus einem ersten, zweiten, dritten und vierten je zwei Eingänge aufweisenden UND-Glied 14, 15, 16 und 17, einem ersten, zwei Eingänge aufweisenden ODER-Glied 18, einem zweiten, drei Eingänge aufweisenden ODER-Glied 19 und zwei NICHT-Gliedern 20 und 21. Mit 22 und 23 sind Speicherzellen des Zuteilungsspeichers RAM5 und des Stockwerkrufspeichers RAM1 bezeichnet, deren Taktanschlüsse C wie bekannt über UND-Glieder 24, 25 mit Schreib- und Adressenanschlüssen we, a verbunden sind, wobei der Adressenanschluss a mit dem zweiten Abtaster R2 (Fig.2) verknüpft ist. Die Datenausgänge Q̅ der Speicherzellen 22, 23 stehen über die NICHT-Glieder 20, 21 mit den Eingängen des ersten UND-Gliedes 14 in Verbindung, dessen Ausgang über den einen Eingang des ersten ODER-Gliedes 18 mit dem Dateneingang D der Speicherzelle 22 des Zuteilungsspeichers RAM5 und über den einen Eingang des zweiten ODER-Gliedes 19 mit dem Dateneingang D der Speicherzelle 23 des Stockwerkrufspeichers RAM1 verbunden ist. Der Ausgang des ersten UND-Gliedes 14 ist ausserdem an dem einen Eingang des zweiten UND-Gliedes 15 angeschlossen, dessen Ausgang über den anderen Eingang des zweiten ODER-Gliedes 19 mit dem Dateneingang D der Speicherzelle 23 verbunden ist. Uber den weiteren Eingang des zweiten ODER-Gliedes 19 kann der Speicherzelle 23 ein Stockwerkruf zugeführt und bei Aktivierung eines Schreibvorganges (we=1, a=1) in dieser gespeichert werden. Der Datenausgang Q̅ der Speicherzelle 23 steht über das NICHT-Glied 21 ausserdem mit dem einen Eingang des vierten UND-Gliedes 17 in Verbindung, dessen Ausgang am anderen Eingang des ersten ODER-Gliedes 18 angeschlossen ist. Den anderen Eingängen des zweiten und vierten UND-Gliedes 15 und 17 wird eine Zuteilungsanweisung Co zugeführt, die während eines Vergleichsvorganges gemäss der vorstehend erwähnten EP-B- 0 050 304 erzeugt werden kann. Der Ausgang des ersten UND-Gliedes 14 ist ausserdem mit dem einen Eingang des dritten UND-Gliedes 16 verbunden, dessen anderer Eingang a' mit dem Selektor R3 (Fig.2) und dessen Ausgang mit der Antriebssteuerung des betreffenden Aufzuges in Verbindung steht. Der Selbsthalte-Schaltkreis 13 kann vom Mikroprozessor des Mikrocomputersystems 5 auf Grund eines Programmes bei jeder Stellung des zweiten Abtasters R2 (Fig.2) für das betreffende Stockwerk gebildet werden.

Die Arbeitsweise der vorstehend beschriebenen Gruppensteuerung wird im folgenden an Hand der Fig.2 und 3 näher erläutert:
Gemäss der eingangs genannten EP-A- 0 246 395 wird bei Eingabe eines Rufes bei allen Aufzügen der Gruppe eine Bedienungskostenberechnung ausgelöst und bei jedem vom ersten Abtaster R1 bezeichneten Stockwerk durchgeführt. Die hierbei errechneten Bedienungskosten werden pro Stockwerk im Kostenspeicher RAM4 gespeichert. Wie weiterhin aus vorgenannter Druckschrift bekannt, wird nach Ablauf eines Kostenberechnungszyklusses ein Kostenvergleichszyklus durchgeführt. Hierbei werden die in den Kostenspeichern RAM4 aller Aufzüge gespeicherten Bedienungskosten der jeweils vom zweiten Abtaster R2 bezeichneten Stockwerke miteinander verglichen und der betreffende Ruf derjenigen Kabine zugeteilt, welche die kleinsten Bedienungskosten aufweist.

Bei der Eingabe von Rufen, beispielsweise auf dem Stockwerk E5 für die Zielstockwerke E7 und E9 werden im Stockwerkrufspeicher RAM1 ein Stockwerkruf für Stockwerk E5 und im weiteren Speicher RAM2.5 die Rufe für die Zielstockwerke E7 und E9 gespeichert. Es möge nun angenommen sein, dass beim ersten Vergleich nach der Rufeingabe der Stockwerkruf E5 dem Aufzug A zugeteilt wird, wobei wie aus der eingangs genannten EP-A- 0 246 395 ersichtlich, die im weiteren Speicher RAM2.5 gespeicherten Rufe E7 und E9 in den ersten Speicher RAM2' des Kabinenrufspeichers RAM2 übertragen werden. Beim Vergleich von Stockwerk E5 wird durch die vom Abtaster R2 erzeugte Adresse a=1, so dass mit we=1 und a=1 an den Eingängen des UND-Gliedes 24 und Co=1 am anderen Eingang des vierten UND-Gliedes 17 die dem Stockwerk E5 zugeordnete Speicherzelle 22 des Zuteilungsspeichers RAM5 des Aufzuges A gesetzt und deren Datenausgang Q=0 wird. Da bei einem gespeicherten Ruf für Stockwerk E5 der Datenausgang Q der betreffenden Speicherzelle 23 des Stockwerkrufspeichers RAM1 ebenfalls "0" ist, werden der Ausgang des ersten UND-Gliedes 14 und damit auch der eine Eingang des ersten ODER-Gliedes 18 auf "1" gesetzt. Es soll weiterhin angenommen sein, dass der Ruf für Stockwerk E5 noch vor Übergabe an die Antriebssteuerung des Aufzuges A durch einen neuen Vergleich dem Aufzug B zugeteilt wird. In diesem Falle wird zum Zwecke des Löschens der betreffenden Speicherzelle 22 des Zuteilungsspeichers RAM5 für Aufzug A eine Zuteilungsanweisung Co=0 erzeugt, die sich jedoch nicht auswirken kann, da der Dateneingang D der Speicherzelle 22 über den einen Eingang des ODER-Gliedes 18 auf "1" gehalten wird. Auf diese Weise kann der bei einem ersten Vergleich dem Aufzug A zugeteilte Stockwerkruf E5 keinem anderen Aufzug der Gruppe mehr zugeteilt werden. Liegt der zugeteilte Ruf in Fahrtrichtung der Kabine 2 des Aufzuges A und schaltet der Selektor R3 auf die Adresse des Stockwerkes E5, so wird a'=1, womit am Ausgang des dritten UND-Gliedes 16 ein Signal "1" auftritt, das von der Antriebssteuerung des Aufzuges A als Fahrbefehl zum Stockwerk E5 interpretiert wird.

Bei der erstmaligen Zuteilung des Stockwerkes E5 an den Aufzug A werden die Zuteilungsanweisungen Co für die anderen Aufzüge der Gruppe "0". Hierbei wird bei diesen Aufzügen bei we=1 und a=1 an den Eingängen des UND-Gliedes 25 und Co=0 am anderen Eingang des zweiten UND-Gliedes 15 die betreffende Speicherzelle 23 des Stockwerkrufspeichers RAM1 gelöscht. Wenn, wie vorstehend geschildert, bei einem neuen Vergleich das Stockwerk E5 dem Aufzug B zugeteilt wird, so wird bei diesem Aufzug bei we=1, a=1 und Co=1 die betreffende Speicherzelle 22 des Zuteilungsspeichers RAM5 nicht gesetzt, da die Speicherzelle 23 des Stockwerkrufspeichers RAM1 bei der Zuteilung an den Aufzug A gelöscht wurde und somit der mit dem Ausgang des ersten UND-Gliedes 14 verbundene Eingang des ersten ODER-Gliedes 18 sowie der eine Eingang des vierten UND-Gliedes 17 den Zustand "0" aufweisen.

## Patentansprüche

1. Gruppensteuerung für Aufzüge mit Sofortzuteilung von Zielrufen, mit auf den Stockwerken angeordneten Rufregistriereinrichtungen (8), mittels welchen Rufe für gewünschte Zielstockwerke eingegeben werden können, mit den Aufzügen der Gruppe zugeordneten Stockwerk- und Kabinenrufspeichern (RAM1, RAM2), die mit den Rufregistriereinrichtungen (8) verbunden sind, wobei bei der Eingabe von Rufen auf einem Stockwerk ein das Eingabestockwerk kennzeichnender Ruf im Stockwerkrufspeicher (RAM1) gespeichert wird und die die Zielstockwerke kennzeichnenden Rufe im Kabinenrufspeicher (RAM2) gespeichert werden, und mit in den Kabinen (2) der Aufzugsgruppe vorgesehenen Lastmesseinrichtungen (7), mit jedem Aufzug der Gruppe zugeordneten, jeweils das Stockwerk eines möglichen Anhaltens anzeigenden Selektoren (R3), mit jedem Aufzug der Gruppe zugeordneten, für jedes Stockwerk mindestens eine Stellung aufweisenden ersten und zweiten Abtastern (R1, R2) und mit einer Einrichtung, mittels welcher die eingegebenen Rufe den Kabinen (2) der Aufzugsgruppe zugeteilt werden, wobei die Einrichtung je Aufzug einen Rechner und eine Vergleichseinrichtung (11) aufweist und der Rechner bei jedem vom ersten Abtaster (R1) bezeichneten Stockwerk aus mindestens der Distanz zwischen diesem Stockwerk und einem vom Selektor (R3) angezeigten Stockwerk, den innerhalb dieser Distanz zu erwartenden Zwischenhalten und der Last in der Kabine (2) den Wartezeiten von Fahrgästen entsprechende Bedienungskosten errechnet, und wobei ein Zuteilungsspeicher (RAM5) und ein die Bedienungskosten speichernder Kostenspeicher (RAM4) vorgesehen sind und die Bedienungskosten aller Kabinen bei jeder Stellung des zweiten Abtasters (R2) mittels der Vergleichseinrichtung (11) miteinander verglichen werden und derjenigen Kabine (2) der betreffende Ruf durch Einschreibung einer Zuteilungsanweisung (Co) in den Zuteilungsspeicher (RAM5) zugeteilt wird, welche die kleinsten Bedienungskosten aufweist,
**dadurch gekennzeichnet,**
dass ein Selbsthalte-Schaltkreis (13) vorgesehen ist, der mit Speicherzellen (22, 23) des Zuteilungsspeichers (RAM5) und des Stockwerkrufspeichers (RAM1) verbunden ist, wobei bei der erstmaligen Zuteilung eines Rufes die Zuteilungsanweisung (Co) gespeichert bleibt bis der zugeteilte Ruf verarbeitet ist.

2. Gruppensteuerung nach Patentanspruch 1,
**dadurch gekennzeichnet,**
- dass der Selbsthalte-Schaltkreis (13) aus einem ersten, zweiten, dritten und vierten, je zwei Eingänge aufweisenden UND-Glied (14, 15, 16, 17), einem ersten, zwei Eingänge aufweisenden ODER-Glied (18), einem zweiten, drei Eingänge aufweisenden ODER-Glied (19) und zwei NICHT-Gliedern (20, 21) besteht,
- dass die Datenausgänge (Q̅) der Speicherzellen (22, 23) über die NICHT-Glieder (20, 21) mit den Eingängen des ersten UND-Gliedes (14) in Verbindung stehen, dessen Ausgang über den einen Eingang des ersten ODER-Gliedes (18) mit dem Dateneingang (D) der Speicherzelle (22) des Zuteilungsspeichers (RAM5) und über den einen Eingang des zweiten ODER-Gliedes (19) mit dem Dateneingang (D) der Speicherzelle (23) des Stockwerkrufspeichers (RAM1) verbunden ist,
- dass der Ausgang des ersten UND-Gliedes (14) an dem einen Eingang des zweiten UND-Gliedes (15) angeschlossen ist, dessen Ausgang über einen anderen Eingang des zweiten ODER-Gliedes (19) mit dem Dateneingang (D) der Speicherzelle (23) des Stockwerkrufspeichers (RAM1) verbunden ist,
- dass der Datenausgang (Q̅) der Speicherzelle (23) des Stockwerkrufspeichers (RAM1) über das eine NICHT-Glied (21) mit dem einen Eingang des vierten UND-Gliedes (17) in Verbindung steht, dessen Ausgang am anderen Eingang des ersten ODER-Gliedes (18) angeschlossen ist,
- dass den anderen Eingängen des vierten UND-Gliedes (17) und des zweiten UND-Gliedes (15) die Zuteilungsanweisung (Co) zugeführt werden kann,
- dass der Selbsthalte-Schaltkreis (13) bei jeder Stellung des zweiten Abtasters (R2) aktiviert wird, wobei die Zuteilung eines im Stockwerkrufspeicher (RAM1) gespeicherten Rufes an eine Kabine (2) wirksam wird, wenn die Zuteilungsanweisung (Co) am anderen Eingang des vierten UND-Gliedes (17) eintrifft, und
- wobei der Ruf für das betreffende Stockwerk in den Stockwerkrufspeichern (RAM1) der anderen Aufzüge gelöscht werden, wenn keine Zuteilungsanweisungen (Co) an den anderen Eingängen der zweiten UND-Glieder (15) der zugeordneten Selbsthalte-Schaltkreise (13) eintreffen, und
- dass der Ausgang des ersten UND-Gliedes (14) mit dem einen Eingang des dritten UND-Gliedes (16) verbunden ist, dessen anderer Eingang (a') mit dem Selektor (R3) und dessen Ausgang mit der Antriebssteuerung des betreffenden Aufzuges in Verbindung steht, wobei bei Vorhandensein eines zugeteilten Rufes und der vom Selektor (R3) erzeugten Adresse des betreffenden Stockwerkes, am Ausgang des UND-Gliedes (16) ein Fahrbefehl für dieses Stockwerk auftritt.

## Claims

1. Group control for lifts with immediate allocation of destination calls and with call registering equipments (8), which are arranged on the storeys and by means of which calls can be entered for desired destination storeys, with a storey call store (RAM1) and a cage call store (RAM2), which stores are associated with the lifts of the group and connected with the call registering equipments (8), wherein a call identifying the input storey is stored in the storey call store (RAM1) on the entry of calls at a storey and the calls identifying the destination storeys are stored in the cage call store (RAM2), and with load-measuring equipments (7) provided in the cages (2) of the lift group, with selectors (R3) associated with each lift of the group and respectively indicating the storey of a possible halt, with a first scanner (R1) and a second scanner (R2) associated with each lift of the group and displaying at least one setting for each storey and with an equipment, by means of which the entered calls can be allocated to the cages (2) of the lift group, wherein the equipment comprises a computer and a comparison equipment (11) for each lift and the computer computes operating costs corresponding to the waiting times of passengers for each storey denoted by the first scanner (R1) from at least the distance between this storey and a storey indicated by the selector (R3), the intermediate halts to be expected within this distance and the load in the cage (2), and wherein an allocation store (RAM5) and a costs store (RAM4), which stores the operating costs, are provided and the operating costs of all cages are one compared with the other by means of the comparison equipment (11) for each setting of the second scanner (R2) and the call concerned is allocated to that cage (2), which displays the least operating costs, by recording an allocation instruction (Co) into the allocation store (RAM5), characterised thereby, that a self-maintaining switching circuit (13) is provided, which is connected with storage cells (22, 23) of the allocation store (RAM5) and the storey call store (RAM1), wherein - on the first allocation of a call - the allocation instruction (Co) remains stored until the allocated call is processed.

2. Group control according to claim 1, characterised thereby,
- that the self-maintaining switching circuit (13) consists of a first, second, third and fourth AND-member (14, 15, 16, 17) each displaying two inputs, a first OR-member (18) displaying two inputs, a second OR-member (19) displaying three inputs and two NOT-members (20, 21),
- that the data outputs (Q̅) of the storage cells (22, 23) stand in connection by way of the NOT-members (20, 21) with the inputs of the first AND-member (14), the output of which is connected by way of the one input of the first OR-member (18) with the data input (D) of the storage cell (22) of the allocation store (RAM5) and by way of the one input of the second OR-member (19) with the data input (D) of the storage cell (23) of the storey call store (RAM1),
- that the output of the first AND-member (14) is connected to the one input of the second AND-member (15), the output of which is connected by way of another input of the second OR-member (19) with the data input (D) of the storage cell (23) of the storey call store (RAM1),
- that the data output (Q̅) of the storage cell (23) of the storey call store (RAM1) stands in connection by way of the one NOT-member (21) with the one input of the fourth AND-member (17), the output of which is connected to the other input of the first OR-member (18),
- that the allocation instruction (Co) can be fed to the other inputs of the fourth AND-member (17) and of the second AND-member (15),
- that the self-maintaining switching circuit (13) is activated for each setting of the second scanner (R2), wherein the allocation of a call stored in the storey call store (RAM1) to a cage (2) becomes effective when the allocation instruction (Co) arrives at the other input of the fourth AND-member (17) and
- wherein the call for the storey concerned can be erased in the storey call stores (RAM1) of the other lifts when no allocation instructions (Co) arrive at the other inputs of the second AND-members (15) of the associated self-maintaining switching circuits (13) and
- that the output of the first AND-member (14) is connected to the one input of the third AND-member (16), the other input (a') of which stands in connection with the selector (R3) and the output of which stands in connection with the drive control of the lift concerned, wherein - in the presence of an allocated call and the address, produced by the selector (R3), of the storey concerned - a travel command for this storey appears at the output of the AND-member (16).

## Revendications

1. Commande de groupe pour ascenseurs avec attribution immédiate d'appels de destination, comportant des dispositifs d'enregistrement d'appels (8) disposés aux étages et à l'aide desquels des appels pour des étages de destination souhaités peuvent être entrés, des mémoires d'appels d'étages et de cabines (RAM1, RAM2) associées aux ascenseurs du groupe et reliées aux dispositifs d'enregistrement d'appels (8), étant précisé que, lors de l'entrée d'appels a' un étage, un appel caractérisant l'étage d'entrée est mis en mémoire dans ladite mémoire d'appels d'étages (RAM1) tandis que les appels caractérisant les étages de destination sont mis en mémoire dans la mémoire d'appels de cabines (RAM2), comportant des dispositifs de mesure de charge (7) qui sont prévus dans les cabines (2) du groupe d'ascenseurs, des sélecteurs (R3) associés à chaque ascenseur du groupe et indiquant respectivement l'étage d'un arrêt possible, des premier et second organes d'exploration (R1, R2) associés à chaque ascenseur du groupe et possédant pour chaque étage au moins une position, et un dispositif à l'aide duquel les appels entrés sont attribués aux cabines (2) du groupe d'ascenseurs, étant précisé que ce dispositif posse'de pour chaque ascenseur un ordinateur et un dispositif comparateur (11) et que l'ordinateur calcule, pour chaque étage désigné par le premier organe d'exploration (R1), à partir d'au moins la distance entre cet étage et un étage indiqué par le sélecteur (R3), des arrêts intermédiaires auxquels il faut s'attendre à l'intérieur de cette distance, et de la charge dans la cabine (2), des coûts de desserte correspondant aux temps d'attente de passagers, et étant précisé qu'il est prévu une mémoire d'attribution (RAM5) et une mémoire de coûts (RAM4) stockant les coûts de desserte, et que les coûts de desserte de toutes les cabines sont comparés entre eux, pour chaque position du second organe d'exploration (R2), à l'aide du dispositif comparateur (11), et l'appel concerné est attribué, par inscription d'une instruction d'attribution (Co) dans la mémoire d'attribution (RAM5), à la cabine (2) qui présente les coûts de desserte les plus faibles, caractérisée en ce qu'il est prévu un circuit de commutation à auto-entretien (13) qui est relié à des cellules de mémoire (22, 23) de la mémoire d'attribution (RAM5) et de la mémoire d'appels d'étages (RAM1), l'instruction d'attribution (Co) restant en mémoire, lors de l'attribution initiale d'un appel, jusqu'à ce que l'appel attribué soit traité.

2. Commande de groupe selon la revendication 1, caractérisée
- en ce que le circuit de commutation à auto-entretien (13) se compose de premier, second, troisième et quatrième éléments ET (14, 15, 16, 17) possédant chacun deux entrées, d'un premier élément ou (18) possédant deux entrées, d'un second élément OU (19) possédant trois entrées et de deux éléments NON (20, 21),
- en ce que les sorties de données (Q̅) des cellules de mémoire (22, 23) sont reliées, par l'intermédiaire des éléments NON (20, 21), aux entrées du premier élément ET (14), dont la sortie est reliée, par l'intermédiaire d'une entrée du premier élément OU (18), à l'entrée de données (D) de la cellule de mémoire (22) de la mémoire d'attribution (RAM5) et, par l'intermédiaire d'une entrée du second élément OU (19), à l'entrée de données (D) de la cellule de mémoire (23) de la mémoire d'appels d'étages (RAM1),
- en ce que la sortie du premier élément ET (14) est raccordée à une entrée du second élément ET (15), dont la sortie est reliée, par l'intermédiaire d'une autre entrée du second élément OU (19), à l'entrée de données (D) de la cellule de mémoire (23) de la mémoire d'appels d'étages (RAM1),
- en ce que la sortie de données (Q̅) de la cellule de mémoire (23) de la mémoire d'appels d'étages (RAM1) est reliée, par l'intermédiaire d'un élément NON (21), à une entrée du quatrième élément ET (17), dont la sortie est raccordée à l'autre entrée du premier élément OU (18),
- en ce que l'instruction d'attribution (Co) peut être transmise aux autres entrées du quatrième élément ET (17) et du second élément ET (15),
- en ce que le circuit de commutation à auto-entretien (13) est activé pour chaque position du second organe d'exploration (R2), étant précisé que l'attribution d'un appel mis en mémoire dans la mémoire d'appels d'étages (RAM1) est active au niveau d'une cabine (2) lorsque l'instruction d'attribution (Co) arrive à l'autre entrée du quatrième élément ET (17), et
- étant précisé que l'appel pour l'étage concerné est effacé des mémoires d'appels d'étages (RAM1) des autres étages si aucune instruction d'attribution (Co) n'arrive aux autres entrées des seconds éléments ET (15) des circuits de commutation à auto-entretien (13) associés, et
- en ce que la sortie du premier élément ET (14) est reliée à une entrée du troisième élément ET (16), dont l'autre entrée (a') est reliée au sélecteur (R3) et dont la sortie est reliée à la commande d'entraînement de l'ascenseur concerné, étant précisé qu'en présence d'un appel attribué et de l'adresse de l'étage concerné produite par le sélecteur (R3), un ordre de marche pour cet étage apparaît à la sortie de l'élément ET (16).
